# EUROPÄISCHE PATENTSCHRIFT

(11) **EP 1 869 295 B1**
(45) Veröffentlichungstag und Bekanntmachung des Hinweises auf die Patenterteilung: **15.01.2014**
(21) Anmeldenummer: 06723461.7
(22) Anmeldetag: 16.03.2006
(51) Int. Cl.: F01L 1/25, F01L 1/14

(54) **AUSSENTEIL EINES SCHALTBAREN TASSENSTÖSSELS**
EXTERNAL PART OF A SWITCHABLE BUCKET TAPPET
ELEMENT EXTERNE DE POUSSOIR CYLINDRIQUE COMMUTABLE

(30) Priorität: 15.04.2005 DE 102005017409
(43) Veröffentlichungstag der Anmeldung: 26.12.2007
(73) Patentinhaber: Schaeffler Technologies AG & Co. KG, 91074 Herzogenaurach (DE)
(72) Erfinder: HINKOVSKA, Lucia, 91074 Herzogenaurach (DE); GEYER, Norbert, 91315 Höchstadt (DE); PÄTZOLD, Holger, 96120 Bischberg (DE); KUHL, Mario, 91074 Herzogenaurach (DE)
(86) Internationale Anmeldenummer: PCT/EP2006/002404
(87) Internationale Veröffentlichungsnummer: WO 2006/108483

(56) Entgegenhaltungen:
- EP-A- 0 841 474
- WO-A-99/20417
- DE-A1- 4 309 602
- DE-A1- 10 212 327
- DE-A1- 19 515 284
- GB-A- 2 245 327
- US-A- 5 129 372
- US-B1- 6 273 041

## Beschreibung

### Gebiet der Erfindung

Die Erfindung betrifft ein Außenteil eines schaltbaren Tassenstößels für einen Ventiltrieb einer Brennkraftmaschine, mit einem hohlzylindrischen Hemd, das über seinen Außenmantel in einer Führungsbohrung eines Zylinderkopfes der Brennkraftmaschine aufnehmbar ist, welches Hemd an seiner nockenseitigen Stirn durch einen Boden als Nockenanlauffläche begrenzt ist, wobei konzentrisch zum Hemd eine sich von einem Innenrand des Bodens in nockenferne Richtung erstreckende Führungsbuchse mit einer Bohrung für ein Innenteil des Tassenstößels verläuft; wobei das Hemd mit der Führungsbuchse über einen sich diametral durch das Außenteil erstreckenden sowie axial unterhalb des Bodens verlaufenden ersten Steg verbunden ist, in dem eine Führungsbohrung für wenigstens ein schieberartiges Koppelmittel appliziert ist, welcher erste Steg an einer Radialseite von einer Zuführbohrung für Hydraulikmittel lateral geschnitten ist, die von einem ersten Kanal gespeist ist, der von einem ersten Einlass am Außenmantel des Hemdes ausgeht.

### Hintergrund der Erfindung

Ein Außenteil für einen schaltbaren Tassenstößel geht aus der als gattungsbildend betrachteten DE 43 14 619 A1 hervor. Auch die Druckschrift DE19515284 offenbart einen schaltbaren Tassenstößel. Von der Druckschrift US5129372 wird dagegen einen Tassenstößel offenbart, der nicht für den Schaltbetrieb geeignet ist. Dieses ist beispielsweise fließpresstechnisch oder spanend hergestellt. Zu erkennen ist, dass im Inneren des Außenteils ein zusätzliches Blechteil zur Generierung von Hydraulikmittelkanälen zur Zuleitung dieses zu Koppelmitteln und zu einem hydraulischen Spielausgleichselement vorgesehen ist. Das Blechteil muss aufwändig mit einem Innenmantel des Hemdes des Außenteils verschweißt und dort abgedichtet werden. Um die Abdichtung zu garantieren, benötigt der Innenmantel zudem eine spanende Nachbearbeitung. Summa summarum ist der Fertigungsaufwand für das vorgenannte Außenteil unnötig hoch, was in der Massenfertigung zu unnötig hohen Kosten führt.

### Aufgabe der Erfindung

Aufgabe der Erfindung ist es daher, ein Außenteil der vorgenannten Art zu schaffen, bei dem die zitierten Nachteile beseitigt sind.

### Zusammenfassung der Erfindung

Erfindungsgemäß wird diese Aufgabe dadurch gelöst, dass das Außenteil einstückig durch Metallspritzgießen (MIM) oder Feingießen dargestellt ist.

Somit sind die vorgenannten Nachteile wirkungsvoll beseitigt. Das Außenteil soll vorzugsweise mit seinen sämtlichen Bauteilen wie Stegen, Kanälen etc. durch Metallspritz- oder durch Feingießen geschaffen werden.

Bei dem vorgenannten Metallspritzverfahren (MIM), das an sich der Fachwelt ausreichend bekannt ist, werden die Freiheiten des Kunststoffspritzgießens bei der Bauteilgestaltung mit den Vorteilen der Pulvermetallurgie, nämlich einer breiten Werkstoffpalette bei sehr engen Toleranzen, kombiniert. Vorteilhaft ist es insbesondere, dass Hinterschnitte, Hohlräume, Gewinde etc. in einem A-temzug während des Metallspritzgießens geschaffen werden können. Hier verwendet der Fachmann Schieber- und/oder Kernziehtechnologien.

Des weiteren ist es bei dem vorgenannten Metallspritzgießen vorteilhaft, dass dieses auf konventionellen Kunststoffspritzgießmaschinen dargestellt werden kann, Spanende Nacharbeiten entfallen bzw. sind auf ein Minimum reduziert. Auch ist es klar, dass das vorgenannte Außenteil nach seiner Spritzgießtechnischen Fertigung rissfrei vorliegt und eine gute Festigkeit aufweist. Gegebenenfalls können Wandstärken von 1 mm und kleiner geschaffen werden, was sich vorteilhaft auf die Gesamtmasse des Außenteils und somit auf die oszillierenden Ventiltriebsmassen auswirkt.

Grundsätzlich kann bei der Herstellung des Außenteils auch mit verlorenen Kernen gearbeitet werden, die beispielsweise aus Kunststoff bestehen können, wobei deren Entbinderung durch thermische Zersetzung und Verdampfung erfolgt.

Durch den Wegfall der spanenden Nacharbeitsschritte sowie des Blechteils sind die Fertigungskosten gesenkt.

In Fortbildung der Erfindung soll innerhalb der Führungsbuchse ein Innenteil des schaltbaren Tassenstößels angeordnet werden, das mit einer hydraulischen Spielausgleichsvorrichtung versehen ist. Um dieses mit Hydraulikmittel zu versorgen, ist es vorgesehen, dem ersten Einlass am Außenmantel des Hemdes diametral gegenüberliegend einen weiteren Einlass am Außenmantel des Hemdes zu applizieren, durch welchen Hydraulikmittel zu dem Spielausgleichselement geleitet werden kann. Die beiden Einlässe liegen sich radial außen an einem weiteren Steg gegenüber, welcher weitere Steg den ersten Steg mit der Führungsbohrung in Draufsicht vorzugsweise orthogonal schneidet.

In Konkretisierung der Erfindung kann an die vorgenannten Stege von unten ein Ringteil angelegt werden, das als Anlage für wenigstens eine Lost-Motion-Feder ausgebildet ist. Zur besseren Führung der Feder kann dieses Ringteil mit einem von seinem Außenrand in nockenferne Richtung abstehenden Kragen versehen sein.

Nach einer weiteren zweckmäßigen Ausgestaltung der Erfindung ist es vorgesehen, dass von dem ersten Einlass der erste Kanal schräg durch den Tassenstößel vor die Führungsbohrung mit dem Koppelmittel verläuft. Der weitere Kanal kann direkt in den weiteren Steg eingeformt werden, so dass er senkrecht zur Axiallinie des Außenteils die Bohrung der Führungsbuchse schneidet.

Vorteilhaft ist es, wenn am Außenmantel des Hemdes bei jedem Einlass eine Längsnut vorgesehen ist. Diese soll mit einer die Führungsbohrung des Zylinderkopfes jeweils schneidenden Zuleitung kommunizieren. So stehen der erste und zweite Kanal ständig unter Hydraulikmittelbeaufschlagung bzw. erübrigen sich aufwändige Längsnuten in der Führungsbohrung des Zylinderkopfes.

Das Hydraulikmittel soll vorzugsweise direkt, unter Verzicht auf die im vorgenannten Stand der Technik vorliegenden Vorratsräume, zu dem wenigstens einen Koppelmittel und dem hydraulischen Spielausgleichselement geleitet werden. Denkbar und vorgesehen ist- es jedoch auch, unterhalb des Bodens je einen segmentartigen Vorratsraum für das Hydraulikmittel zu applizieren.

Des weiteren ist es vorgeschlagen, am Außenmantel des Hemdes, ausgehend von der Stirn und auf der Seite jedes Einlasses, eine in Nockenrichtung überstehende Lasche zu applizieren. Aufgrund dieser Laschen ist ein ausreichend hoher Dichtspalt für über den Zylinderkopf herangeleitetes Hydraulikmittel bei einer Eintauchbewegung des Außenteils in dessen Führungsbohrung gegeben. Hydraulikmittelverluste sind somit reduziert.

Auch ist es vorgeschlagen, einen Boden des Außenteils außerhalb einer Nockenanlauffläche abzusenken. Dies hat beispielsweise den Vorteil einer Versteifung des Außenteils. Um in den somit erzielten dachartigen Vertiefungen eine Akkumulation von Hydraulikmittel zu verhindern, kann der Fachmann im Bodenbereich der Vertiefungen geeignete Auslauföffnungen einbringen, diese vorzugsweise auch in dem Metallspritzgießprozess.

Dadurch, dass der Boden des Außenteils in Nockenauswanderungsrichtung zylindrisch ausgewölbt dargestellt ist, können kleinere Durchmesser des Außenteils erzeugt werden. Die Breite der erzielten vorgenannten Aussparungen wird der Fachmann so wählen, dass auf jeden Fall ein Nockenkontakt über die gesamte Breite realisiert ist.

Vorzugsweise sollen den Boden des Außenteils zwei beidseits der Führungsbuchse verlaufende Großhubnocken kontaktieren.

Zudem ist es generell denkbar und vorgesehen, ein Außenteil für einen schaltbaren Tassenstößel mit dem vorgenannten dachartig abgesenkten Boden zu schaffen, dass nicht in dem MIM-Verfahren geschaffen ist, sondern das allgemein fließpress- oder ziehtechnisch bzw. spanend hergestellt ist. Als Koppelmittel sind ein an sich bekanntes Schieberpaket bzw. wenigstens ein Schieber vorgesehen, das oder der vorzugsweise in eine Richtung über den Hydraulikmitteldruck und in die andere Richtung über die Kraft wenigstens einer mechanischen Feder verlagert wird.

### Kurze Beschreibung der Zeichnung

Die Erfindung ist zweckmäßigerweise anhand der Zeichnung näher erläutert. Es zeigen:
- Figur 1: eine räumliche Ansicht auf ein erfindungsgemäßes Außenteil;
- Figur 2: einen Längsschnitt durch das Außenteil entlang dessen weiteren Steges;
- Figur 3: eine weitere Ansicht auf das Außenteil mit separatem Ringteil als Federanlage;
- Figur 4: einen Längsschnitt durch das Außenteil, wiederum im Bereich des weiteren Steges, schräg von unten und die
- Figur 5: das aus Figur 3 ersichtliche Ringteil.

### Ausführliche Beschreibung der Zeichnung

Die Figuren 1 - 4 offenbaren ein Außenteil 1 für einen schaltbaren Tassenstößel, das mit seinen sämtlichen Bauteilen vorzugsweise durch Metallspritzgießen (MIM) bzw. alternativ durch Feingießen geschaffen ist.

Das Außenteil 1 besitzt ein hohlzylindrisches Hemd 2, das über seinen Außenmantel 3 in einer Aufnahmebohrung eines Zylinderkopfes anordenbar ist. Das Hemd 2 ist an seiner nockenseitigen Stirn 4 durch einen hier in Nockenauswanderungsrichtung zylindrisch ausgewölbten Boden 5 als Nockenanlauffläche begrenzt.

Von einem Innenrand 6 des Bodens 5 erstreckt sich in nockenferne Richtung eine Führungsbuchse 7 mit einer Bohrung 8. In dieser Bohrung 8 ist ein Innenteil des schaltbaren Tassenstößels anordenbar. Dieses kann, muss jedoch nicht, eine hydraulische Spielausgleichsvorrichtung besitzen.

Axial unterhalb des Bodens 5 erstreckt sich diametral durch das Außenteil 1 ein erster Steg 9. Dieser hat eine Führungsbohrung 10, in welcher wenigstens ein hydraulisch in eine Verlagerungsrichtung beaufschlagbares Koppelmittel anordenbar ist. Wie dabei in Figur 3 angedeutet, ist die Führungsbohrung 10 an einer Radialseite 11 von einem ersten Kanal 13 für Hydraulikmittel geschnitten. Dieser geht von einem ersten Einlass 14 am Außenmantel des Hemdes 2 aus und ist einteilig in dem MIM-Verfahren mit dargestellt worden. Der erste Kanal 13 verläuft hier windschief durch das Außenteil 1 in Richtung zu der Führungsbohrung 10.

Weiterhin ist dargestellt, dass der erste Einlass 14 mit einer Längsnut 16 am Außenmantel 3 des Hemdes 2 in Fluidverbindung steht. Gleichfalls hat ein diesem diametral gegenüberliegender zweiter Einlass 15 eine Verbindung mit einer weiteren Längsnut 17. Jede Längsnut 16, 17 kommuniziert mit einer Zuführbohrung für Hydraulikmittel, welche die Führungsbohrung des Zylinderkopfes für das Außenteil 1 schneidet. Somit ist über alle Hubphasen des Außenteils 1 eine Hydraulikmittelversorgung möglich.

Wie in den Figuren 2, 4 offenbart, geht ein zweiter Kanal 14a direkt durch den weiteren Steg 18, ausgehend von dem zweiten Einlass 15. Er mündet radial innen an die Bohrung 8 und dient einer Versorgung des im nicht dargestellten Innenteil angeordneten hydraulischen' Spielausgleichselements mit Hydraulikmittel. Der zweite Kanal 14a ist vorzugsweise ebenfalls während des Metallspritzgießprozesses gebildet worden.

An die sich in Draufsicht senkrecht "schneidenden" Stege 9, 18 ist von unten das aus Figur 5 ersichtliche Ringteil 27 kippfrei angelegt. Dieses hat einen in nockenferne Richtung abstehenden Kragen 29 (gemäß Figur 5 wäre das Ringteil noch zu drehen), der von seinem Außenrand 28 ausgeht. An dieses Ringteil 5 ist einen Lost-Motion-Feder oder ein Federpaket anlegbar. Der Kragen 29 dient einer Zentrierung der Lost-Motion-Feder.

Ein weiterer wesentlicher Bestandteil des hier beschriebenen Außenteils 1 ist es, dass der Boden 5 außerhalb einer Nockenanlauffläche abgesenkt dargestellt ist. Dabei liegen sich zwei äquidistant zu einer Längsmittelebene durch das Außenteil 1 verlaufende, bogensehnenartige Oberkante 19, 20 des Bodens 5 gegenüber (s. Fig. 1). Diese schneiden, wie beispielsweise aus Figur 1 hervorgeht, geringfügig die Führungsbuchse 7 und fallen dachartig auf den weiteren Steg 18 zu, so dass zwei sich diametral gegenüberliegende Aussparungen 21, 22 gebildet sind. Diese "Absenkung" des Bodens 5 hat versteifende Wirkung auf das gesamte Außenteil 1, so dass dieses gegebenenfalls dünner dimensioniert werden kann.

Wie des weiteren zeichnerisch offenbart, stehen auf der Seite jedes Einlasses 14, 15 vom Außenmantel 3 über den Boden 5 hinaus zwei Laschen 23, 24 ab. Diese "dichten" die Zuleitungen in der Führungsbohrung des Zylinderkopfes bei einer Eintauchbewegung des Außenteils 1 in nockenferne Richtung ab.

Das somit vorzugsweise durch Metallspritzgießen (MIM) hergestellte Außenteil 1 mit einstückig eingeformten Kanälen 13, 14a und zwei sich in gedachter Verlängerung kreuzenden Stegen 9, 18 ist im Vergleich zum Stand der Technik relativ preiswert. Es kann größtenteils auf eine spanende Nachbearbeitung bzw. auf zusätzliche Maßnahmen wie Schweißen etc. verzichtet werden. Denkbar ist es selbstverständlich auch, das Innenteil welches in der Führungsbuchse 7 verlaufen soll, durch Metallspritzgießen darzustellen.

### Liste der Bezugszahlen

- 1): Außenteil
- 2): Hemd
- 3): Außenmantel
- 4): Stirn
- 5): Boden
- 6): Innenrand
- 7): Führungsbuchse
- 8): Bohrung
- 9): erster Steg
- 10): Führungsbohrung
- 11): Radialseite
- 12): Zuführbohrung
- 13): erster Kanal
- 14): erster Einlass
- 14a): zweiter Kanal
- 15): zweiter Einlass
- 16): Längsnut
- 17): Längsnut
- 18): weiterer Steg
- 19): Oberkante
- 20): Oberkante
- 21): Aussparung
- 22): Aussparung
- 23): Lasche
- 24): Lasche
- 25): Unterseite
- 26): Unterseite
- 27): Ringteil
- 28): Außenrand
- 29): Kragen

## Patentansprüche

1. Außenteil (1) eines schaltbaren Tassenstößels für einen Ventiltrieb einer Brennkraftmaschine, mit einem hohlzylindrischen Hemd (2), das über seinen Außenmantel (3) in einer Führungsbohrung eines Zylinderkopfes der Brennkraftmaschine aufnehmbar ist, welches Hemd (2) an seiner nockenseitigen Stirn (4) durch einen Boden (5) als Nockenanlauffläche begrenzt ist, wobei konzentrisch zum Hemd (2) eine sich von einem Innenrand (6) des Bodens (5) in nockenferne Richtung erstreckende Führungsbuchse (7) mit einer Bohrung (8) für ein Innenteil des Tassenstößels verläuft, wobei das Hemd (2) mit der Führungsbuchse (7) über einen sich diametral durch das Außenteil (1) erstreckenden sowie axial unterhalb des Bodens verlaufenden ersten Steg (9) verbunden ist, in dem eine Führungsbohrung (10) für wenigstens ein schieberartiges Koppelmittel appliziert ist, welcher erste Steg (9) an einer Radialseite (11) von einer Zuführbohrung (12) für Hydraulikmittel lateral geschnitten ist, die von einem ersten Kanal (13) gespeist ist, der von einem ersten Einlass (14) am Außenmantel (3) des Hemdes (2) ausgeht, **dadurch gekennzeichnet, dass** das Außenteil (1) einstückig durch Metallspritzgießen dargestellt ist.

2. Außenteil nach Anspruch 1, **dadurch gekennzeichnet, dass** in Umfangsrichtung zu dem ersten Kanal (13) sowie zu dem ersten Steg (9) versetzt ein zweiter, einstückig mit dem Außenteil verbundener Kanal (14a) verläuft, der von einem zweiten Einlass (15) im Hemd (2) ausgeht und die Bohrung (8) der Führungsbuchse (7) zur Versorgung eines im Innenteil anordenbaren hydraulischen Spielausgleichselements schneidet.

3. Außenteil nach Anspruch 2, **dadurch gekennzeichnet, dass** der erste und zweite Einlass (14, 15) sich diametral am Hemd (2) gegenüber liegen, wobei deren Verbindungslinie den ersten Steg (9) mit der Führungsbohrung (10) zumindest annähernd orthogonal schneidet.

4. Außenteil nach Anspruch 1 oder 2, **dadurch gekennzeichnet, dass**, im Fall des Rückbezugs nach Anspruch 1, der erste Einlass (14) mit einer Längsnut (16) im Außenmantel (3) des Hemdes (2) verbunden ist oder dass, im Fall des Rückbezugs nach Anspruch 2, wenigstens einer der Einlässe (14, 15) mit einer Längsnut (16, 17) am Außenmantel (3) des Hemdes (2) kommuniziert.

5. Außenteil nach Anspruch 3, **dadurch gekennzeichnet, dass** axial zum Boden (5) beabstandet ein weiterer, sich diametral durch das Außenteil (1) erstreckender und einstückig mit diesem verbundener Steg (18) dargestellt ist, an dem oder in dessen Umgebungsbereich radial außen je einer der Einlässe (14, 15) verläuft, wobei der erste Kanal (13) schräg oder windschief von seinem erstem Einlass (14) zu der Radialseite (11) am Steg (9) mit der Führungsbohrung (10) verläuft und der zweite Kanal (14a), ausgehend von seinem zweitem Einlass (15), in dem entsprechenden Segment des weiteren Steges (18) angeordnet ist.

6. Außenteil nach Anspruch 5, **dadurch gekennzeichnet, dass** das Außenteil (1) derartig verdrehgesichert in dessen Führungsbohrung im Zylinderkopf einbaubar ist, dass der weitere Steg (18) parallel zu einer Nockenauswanderungsrichtung auf dem Boden (5) verläuft, welcher Boden (5) zwei äquidistant zu einer Längsmittelebene durch das Außenteil (1) verlaufende, bogensehnenartige Oberkanten (19, 20) hat, die dachartig auf den weiteren Steg (18) zu zur Bildung von zwei in nockenferne Richtung verlaufenden Aussparungen (21, 22) abfallen.

7. Außenteil nach Anspruch 6, **dadurch gekennzeichnet, dass** die bogensehnenartige Oberkanten (19, 20) der Aussparungen (21, 22) in etwa einen Abstand im Bereich eines Durchmessers der Führungsbuchse (7) aufweisen oder diese geringfügig sekantenartig schneiden.

8. Außenteil nach einem der vorangehenden Ansprüche, **dadurch gekennzeichnet, dass** an dem Umfangsabschnitt, an welchem ein Einlass (14, 15) positioniert ist, der Außenmantel (3) des Hemdes (2) über eine einstückig mit diesem verbundenen Lasche (23, 24) über den Boden (5) hinaus verlängert ist.

9. Außenteil nach Anspruch 5, **dadurch gekennzeichnet, dass** an Unterseiten (25, 26) der Stege (9, 18) ein Ringteil (27) als einenendige Anlage für eine Lost-Motion-Feder verläuft, welchem Ringteil (27) wahlweise ein von dessen Außenrand (28) in nockenferne Richtung abstehender Kragen (29) immanent ist.

10. Außenteil nach einem der vorangehenden Ansprüche, **dadurch gekennzeichnet, dass** der Boden (5) in Nockenauswanderungsrichtung einen zylindrisch ausgewölbten Verlauf besitzt.

11. Außenteil nach einem der vorangehenden Ansprüche, **dadurch gekennzeichnet, dass** im wesentlichen gleiche Wandstärken am Außenteil (1) vorliegen.

## Claims

1. Outer part (1) of a switchable bucket tappet for a valve drive of an internal combustion engine, having a hollow-cylindrical skirt (2) which can be received via its outer shell (3) in a guide bore of a cylinder head of the internal combustion engine, which skirt (2) is delimited at its cam-side end (4) by a bottom (5) as cam run-on face, a guide sleeve (7) which extends from an inner edge (6) of the bottom (5) in the direction away from the cam and has a bore (8) for an inner part of the bucket tappet running concentrically with respect to the skirt (2), the skirt (2) being connected to the guide sleeve (7) via a first web (9) which extends diametrically through the outer part (1), runs axially below the bottom, and in which a guide bore (10) for at least one slide-like coupling means is applied, which first web (9) is intersected laterally on a radial side (11) by a feed bore (12) for hydraulic medium, which feed bore (12) is fed by a first channel (13) which emanates from a first inlet (14) on the outer shell (3) of the skirt (2), **characterized in that** the outer part (1) is produced in one piece by metal injection moulding.

2. Outer part according to Claim 1, **characterized in that** a second channel (14a) which is connected integrally to the outer part runs offset in the circumferential direction with respect to the first channel (13) and with respect to the first web (9), which second channel (14a) emanates from a second inlet (15) in the skirt (2) and intersects the bore (8) of the guide sleeve (7) for the supply of a hydraulic play compensation element which can be arranged in the inner part.

3. Outer part according to Claim 2, **characterized in that** the first and second inlets (14, 15) lie diametrically opposite one another on the skirt (2), the connecting line of which inlets (14, 15) intersects the first web (9) with the guide bore (10) at least approximately orthogonally.

4. Outer part according to Claim 1 or 2, **characterized in that**, in the case of the backreference according to Claim 1, the first inlet (14) is connected to a longitudinal groove (16) in the outer shell (3) of the skirt (2), or **in that**, in the case of the back-reference according to Claim 2, at least one of the inlets (14, 15) communicates with a longitudinal groove (16, 17) on the outer shell (3) of the skirt (2).

5. Outer part according to Claim 3, **characterized in that** a further web (18) which extends diametrically through the outer part (1) and is connected integrally to the latter is produced such that it is spaced apart axially from the bottom (5), on which further web (18) or in the surrounding region of which further web (18) in each case one of the inlets (14, 15) runs radially on the outside, the first channel (13) running on the web (9) with the guide bore (10) in an oblique or out of square manner from its first inlet (14) to the radial side (11), and the second channel (14a), starting from its second inlet (15), being arranged in the corresponding segment of the further web (18).

6. Outer part according to Claim 5, **characterized in that** the outer part (1) can be installed into its guide bore in the cylinder head in a rotationally locked manner such that the further web (18) runs parallel to a cam migration direction on the bottom (5), which bottom (5) has two arc chord-like upper edges (19, 20) which run equidistantly with respect to a longitudinal centre plane through the outer part (1) and drop in a roof-like manner towards the further web (18) in order to form two cut-outs (21, 22) which run in the direction away from the cam.

7. Outer part according to Claim 6, **characterized in that** the arc chord-like upper edges (19, 20) of the cut-outs (21, 22) are approximately at a spacing in the region of a diameter of the guide sleeve (7) or intersect the latter slightly in a secant-like manner.

8. Outer part according to one of the preceding claims, **characterized in that**, at the circumferential section, at which an inlet (14, 15) is positioned, the outer shell (3) of the skirt (2) is extended beyond the bottom (5) via a lug (23, 24) which is connected integrally to the said outer shell (3).

9. Outer part according to Claim 5, **characterized in that** a ring part (27) runs on undersides (25, 26) of the webs (9, 18) as a single-ended rest for a lost-motion spring, to which ring part (27) optionally a collar (29) which protrudes from its outer edge (28) in the direction away from the cam is inherent.

10. Outer part according to one of the preceding claims, **characterized in that** the bottom (5) has a cylindrically convexly curved profile in the cam migration direction.

11. Outer part according to one of the preceding claims, **characterized in that** there are substantially identical wall thicknesses on the outer part (1).

## Revendications

1. Partie extérieure (1) d'un poussoir à coupelle commutable pour une commande de soupape d'un moteur à combustion interne, comprenant une chemise cylindrique creuse (2) qui peut être reçue, par le biais de son enveloppe extérieure (3), dans un alésage de guidage d'une culasse de cylindre du moteur à combustion interne, laquelle chemise (2) est limitée au niveau de sa partie frontale (4) du côté de la came par un fond (5) servant de surface de montée de came, une douille de guidage (7) s'étendant depuis un bord intérieur (6) du fond (5) dans la direction éloignée de la came avec un alésage (8) pour une partie interne du poussoir à coupelle s'étendant concentriquement à la chemise (2), la chemise (2) étant connectée à la douille de guidage (7) par le biais d'une première nervure (9) s'étendant diamétralement à travers la partie extérieure (1) et axialement sous le fond, dans laquelle nervure est réalisé un alésage de guidage (10) pour au moins un moyen d'accouplement de type coulisseau, laquelle première nervure (9) est coupée latéralement au niveau d'un côté radial (11) par un alésage d'alimentation (12) pour fluide hydraulique, lequel est alimenté par un premier canal (13) qui part d'une première entrée (14) au niveau de l'enveloppe extérieure (3) de la chemise (2), **caractérisée en ce que** la partie extérieure (1) est réalisée d'une seule pièce par moulage par injection de métal.

2. Partie extérieure selon la revendication 1, **caractérisée en ce qu'**un deuxième canal (14a) connecté d'une seule pièce à la partie extérieure s'étend dans la direction périphérique de manière décalée par rapport au premier canal (13) ainsi que par rapport à la première nervure (9), lequel deuxième canal part d'une deuxième entrée (15) dans la chemise (2) et coupe l'alésage (8) de la douille de guidage (7) en vue de l'alimentation d'un élément de compensation de jeu hydraulique pouvant être disposé dans la partie intérieure.

3. Partie extérieure selon la revendication 2, **caractérisée en ce que** la première et la deuxième entrée (14, 15) sont situées de manière diamétralement opposée sur la chemise (2), leur ligne de connexion coupant la première nervure (9) avec l'alésage de guidage (10) au moins de manière approximativement orthogonale.

4. Partie extérieure selon la revendication 1 ou 2, **caractérisée en ce que**, dans le cas où elle se rapporte à la revendication 1, la première entrée (14) est connectée à une rainure longitudinale (16) dans l'enveloppe extérieure (3) de la chemise (2) ou, dans le cas où elle se rapporte à la revendication 2, au moins l'une des entrées (14, 15) communique avec une rainure longitudinale (16, 17) au niveau de l'enveloppe extérieure (3) de la chemise (2).

5. Partie extérieure selon la revendication 3, **caractérisée en ce qu'**à distance axiale du fond (5) est réalisée une nervure supplémentaire (18) s'étendant diamétralement à travers la partie extérieure (1) et connectée d'une seule pièce avec celle-ci, au niveau de laquelle ou dans la région périphérique de laquelle s'étend radialement vers l'extérieur à chaque fois l'une des entrées (14, 15), le premier canal (13) s'étendant obliquement ou en biais depuis sa première entrée (14) jusqu'au côté radial (11) au niveau de la nervure (9) avec l'alésage de guidage (10) et le deuxième canal (14a), partant de sa deuxième entrée (15), étant disposé dans le segment correspondant de la nervure supplémentaire (18).

6. Partie extérieure selon la revendication 5, **caractérisée en ce que** la partie extérieure (1) peut être installée de manière fixée en rotation dans son alésage de guidage dans la culasse de cylindre, de telle sorte que la nervure supplémentaire (18) s'étende parallèlement à une direction de sortie de la came sur le fond (5), lequel fond (5) présente deux arêtes supérieures (19, 20) en forme de corde d'arc s'étendant de manière équidistante par rapport à un plan médian longitudinal à travers la partie extérieure (1), lesquelles arêtes supérieures descendent en forme de toit vers la nervure supplémentaire (18) pour former deux évidements (21, 22) s'étendant dans la direction éloignée de la came.

7. Partie extérieure selon la revendication 6, **caractérisée en ce que** les arêtes supérieures (19, 20) en forme de corde d'arc des évidements (21, 22) présentent approximativement une distance de l'ordre d'un diamètre de la douille de guidage (7) ou coupent celle-ci légèrement sous forme de sécante.

8. Partie extérieure selon l'une quelconque des revendications précédentes, **caractérisée en ce qu'**au niveau de la portion périphérique sur laquelle est positionnée une entrée (14, 15), l'enveloppe extérieure (3) de la chemise (2) est prolongée au-delà du fond (5) par le biais d'une patte (23, 24) connectée d'une seule pièce à celle-ci.

9. Partie extérieure selon la revendication 5, **caractérisée en ce qu'**au niveau des côtés inférieurs (25, 26) des nervures (9, 18) s'étend une partie annulaire (27) sous forme de butée à une extrémité pour un ressort à mouvement perdu, un collet (29) faisant saillie de manière sélective depuis le bord extérieur (28) de la partie annulaire dans la direction éloignée de la came étant inhérent à la partie annulaire (27).

10. Partie extérieure selon l'une quelconque des revendications précédentes, **caractérisée en ce que** le fond (5) possède une allure de courbure cylindrique dans la direction de sortie de la came.

11. Partie extérieure selon l'une quelconque des revendications précédentes, **caractérisée en ce que** la partie extérieure (1) présente essentiellement les mêmes épaisseurs de paroi.
